# EUROPÄISCHE PATENTSCHRIFT

(11) **EP 4 191 140 B1**
(45) Veröffentlichungstag und Bekanntmachung des Hinweises auf die Patenterteilung: **28.01.2026**
(21) Anmeldenummer: 22210742.7
(22) Anmeldetag: 01.12.2022
(51) Int. Cl.: F24B 1/00, F24C 3/12, F23D 14/06, F23N 5/10, F23N 1/00

(54) **LEBENSMITTELGARGERÄT MIT EINEM STRAHLUNGSOFEN**
FOOD COOKING APPLIANCE WITH A RADIATION OVEN
APPAREIL DE CUISSON D'ALIMENTS DOTÉ D'UN FOUR RADIANT

(30) Priorität: 01.12.2021 DE 202021106561 U; 01.12.2021 DE 202021106559 U; 01.12.2021 DE 202021106558 U
(43) Veröffentlichungstag der Anmeldung: 07.06.2023
(62) Teilanmeldung aus: 25224899.2
(73) Patentinhaber: Enders Colsman AG, 58791 Werdohl (DE)
(72) Erfinder: GLOGER, Michael, 58791 Werdohl (DE)
(74) Vertreter: Haverkamp Patentanwälte PartG mbB

(56) Entgegenhaltungen:
- DE-C- 337 113
- FR-A- 1 071 371
- FR-A1- 2 609 386
- US-A- 1 168 857
- US-A- 1 371 057
- US-A- 1 438 792
- US-A- 1 461 280
- US-A- 2 152 924
- US-A- 385 348
- US-A- 5 125 393

## Beschreibung

Die Erfindung betrifft ein Lebensmittelgargerät mit einer Wärmequelle und mit einem abnehmbaren, mittels der Wärmequelle erwärmbaren Strahlungsofen, wobei der Strahlungsofen über einen von außen zugänglichen, verschließbaren Innenraum, in dem Lebensmittel erwärmbar sind, verfügt, welcher Innenraum zumindest abschnittsweise von einer zu dem Innenraum weisenden Innenwand eingefasst ist und wobei zumindest abschnittsweise eine von dieser Innenwand zumindest abschnittsweise beabstandete Außenwand, die beiden Wände eine einen Zwischenraum einfassende Doppelwand bildend, vorgesehen ist, wobei der Zwischenraum über zumindest eine Lufteintrittsöffnung und zumindest eine Luftaustrittsöffnung verfügt, sodass durch die zumindest eine Lufteintrittsöffnung, den Zwischenraum und die zumindest eine Luftaustrittsöffnung eine Heißluftwegsamkeit bereitgestellt ist und sodass die heiße Luft nicht in den Innenraum eintritt und wobei durch die Heißluft die Innenwand der Doppelwand erwärmt wird, deren Wärmestrahlung wiederum den Innenraum des Strahlungsofens erwärmt.

Lebensmittelgargeräte dienen dem Erwärmen und Grillen von Lebensmitteln. Hierfür verfügen Lebensmittelgargeräte über eine Wärmequelle, typischerweise mit festem, flüssigem oder gasförmigem Brennstoff, wie Holzkohle oder Brenngas, betrieben. Auch Lebensmittelgargeräte mit einer elektrischen Wärmequelle sind bekannt. Typische Lebensmittelgargeräte sind Grillgeräte und Kocher.

Lebensmittelgargeräte zeichnen sich dadurch aus, dass die zu erwärmenden Lebensmittel - beispielsweise das Grillgut typischerweise auf einem Rost oder eine zu erwärmende Flüssigkeit in einem Topf - oberhalb der Wärmequelle angeordnet sind und auf diese Weise durch die von der Wärmequelle bereitgestellte heiße Luft sowie die Strahlung der Wärmequelle erhitzt werden.

Ist etwa Grillgut auf einem Grillgerät ausreichend gegart bzw. gegrillt und somit zum Verzehr geeignet, ist es für ein gehobenes Geschmackserlebnis notwendig, dieses möglichst unmittelbar zu verzehren. Wird es länger als notwendig auf der Wärmequelle gehalten, um den Verzehrzeitpunkt hinauszögerbar zu machen, besteht die Gefahr des Austrocknens; wird es auf einem separaten Behältnis, etwa einem Geschirr, zu lange gelagert, kühlt es aus. Beides ist dem Verzehrgenuss nicht zuträglich.

Es sind ferner Grillgeräte bekannt, die über eine Grillfläche sowie über einen Seitenkocher verfügen. Auf der Grillfläche werden Lebensmittel typischerweise auf einem Rost gegrillt, während auf einem Seitenkocher Flüssigkeiten, etwa eine Beilagensauce, erhitzt werden können.

Insbesondere weisen Grillgeräte typischerweise eine hohe, aber mehr oder minder punktuelle Heizleistung auf, um die zu erwärmenden Lebensmittel in adäquater Zeit ausreichend zu erwärmen. Aufgrund einer solchen kleinflächigen Erwärmung können Lebensmittel, die eine umfängliche Erwärmung benötigen, nicht auf einem Grillgerät zubereitet werden.

Im Stand der Technik sind zur Steigerung der Anzahl der möglichen zu erwärmenden Lebensmittel auf Grillgeräte aufsetzbare Öfen bekannt. Beispielhaft sei EP 2 872 832 B1 genannt. Der hier offenbarte Ofen wird auf den Grillrost eines Grillgerätes aufgesetzt. Zum Erreichen von adäquaten Temperaturen innerhalb des Ofens verfügt der Ofen über eine unterseitige Lufteintrittsöffnung, in die von der Wärmequelle bereitgestellte heiße Luft in den Innenraum des Ofens eindringen kann und so die dort befindlichen Lebensmittel erwärmt. Die heiße Luft wird in einem weiteren Abschnitt des Ofens durch Luftaustrittsöffnungen aufgelassen.

Nachteil bei dieser Ausgestaltung ist, dass die von der Wärmequelle bereitgestellte heiße Luft durch Konvektion die in dem Innenraum des Ofens zu erwärmenden Lebensmittel austrocknet. Zudem können, je nach Wärmequellenart, Schadstoffe in der heißen Luft transportiert werden, deren Vermengung mit den Lebensmitteln unerwünscht ist.

DE 692 02 914 T2 offenbart einen Ofen mit einem durch eine Innenwand und eine Tür eingefassten Garraum. Unterhalb des Ofens ist eine auf die Innenwand gerichtete Wärmequelle vorgesehen. An den Seiten verfügt der Ofen zusätzlich über von der Innenwand beabstandete Außenwände, sodass in diesem Bereich Doppelseitenwände, jeweils einen Zwischenraum einschließend, bereitgestellt sind. An den Stirnseiten der Doppelseitenwände wird die heiße Luft, bereitgestellt durch die Wärmequelle geleitet. Diese heiße Luft kann durch eine oberseitige Luftaustrittsöffnung aus dem Zwischenraum entweichen. Die Lufteintrittsöffnungen, die Doppelseitenwände und die Luftaustrittsöffnungen bilden daher eine Heißluftwegsamkeit. Der offenbarte Ofen ist auf einem Herd aufgesetzt.

US 1,461,280 offenbart ein Lebensmittelgargerät gemäß der Präambel des Anspruchs 1.

Vor diesem Hintergrund stellt sich die Erfindung die Aufgabe, die Variabilität der Zubereitungsart mit einem Lebensmittelgargerät zu erhöhen, das Geschmackserlebnis beim Verzehr von Grillgut zu verbessern und die weiteren Nachteile des Standes der Technik zu überwinden.

Gelöst wird diese Aufgabe durch ein Lebensmittelgargerät mit einem eingangs genannten, gattungsgemäßen Lebensmittelgargerät mit einer Wärmequelle und mit einem abnehmbaren, mittels der Wärmequelle erwärmbaren Strahlungsofen mit den Merkmalen des Anspruchs 1.

Vorteilhafte Ausgestaltungen ergeben sich aus den abhängigen Ansprüchen und der Beschreibung.

Kern der Erfindung ist es, einen abnehmbaren und somit von dem Lebensmittelgargerät trennbaren Strahlungsofen bereitzustellen, durch den bei einem Betrieb der Wärmequelle einerseits von der Wärmequelle des Lebensmittelgargeräts bereitgestellte heiße Luft hindurchgeleitet wird, andererseits die heiße Luft jedoch nicht in den Innenraum des Ofens, in dem sich die Lebensmittel befinden, gelangt. Die Lebensmittel werden mittels Wärmestrahlung erwärmt und kommen daher nicht in Kontakt mit der von der Wärmequelle bereitgestellten heißen Luft, die etwaige Schadstoffe beinhalten könnte und deren relative Luftfeuchtigkeit durch die Erwärmung herabgesetzt ist. Zudem ist durch die indirekte Erwärmung mittels Strahlungswärme eine gleichmäßige Erwärmung des Innenraums ermöglicht. Dies ist insbesondere dann von Vorteil, wenn der Strahlungsofen eine bestimmte Höhe, etwa mindestens 30 cm aufweist. Durch die Modularität des Strahlungsofens in Bezug auf das Lebensmittelgargerät kann die dem Lebensmittelgargerät zugehörige Wärmequelle bei abgenommenem Ofen auch zum herkömmlichen Grillen oder Kochen genutzt werden. Ein vielfältiger Einsatz der dem Lebensmittelgargerät zugehörigen Wärmequelle ist hierdurch ermöglicht.

Zum Bereitstellen der Strahlungswärme ist der Strahlungsofen zumindest abschnittsweise doppelwandig ausgeführt. Die Doppelwand wird gebildet durch eine zu dem Innenraum weisende Innenwand und eine von der Innenwand zumindest abschnittsweise beabstandete Außenwand. Durch die Innenwand ist der Innenraum des Strahlungsofens, in dem sich die Lebensmittel befinden, von der Heißluft der Wärmequelle getrennt. Es ist vorgesehen, dass der Innenraum gegenüber der Heißluft im Wesentlichen abgedichtet ist, sodass keine bzw. keine nennenswerten Anteile der Heißluft der Wärmequelle in den Innenraum gelangen können.

Die Doppelwand stellt eine für die heiße Luft der Wärmequelle bestimmte Heißluftwegsamkeit bereit. Durch die Heißluftwegsamkeit wird von der Wärmequelle abgegebene heiße Luft, typischerweise zumindest der Großteil der von der Wärmequelle abgegebenen heißen Luft, geleitet. Hierfür verfügt die Doppelwand über eine Lufteintrittsöffnung sowie über eine von der Lufteintrittsöffnung - bevorzugt jedenfalls in vertikaler Richtung - beabstandete Luftaustrittsöffnung, durch die die heiße Luft in den Zwischenraum eintritt bzw. austritt. Die durch die Heißluftwegsamkeit geleitete heiße Luft erwärmt die Innenwand, welche die in dem Strahlungsofen befindlichen Lebensmittel mittels Wärmestrahlung erwärmt.

Erfindungsgemäß ist vorgesehen, dass zwischen der Wärmequelle und der den Innenraum begrenzenden Innenwand ein von der Innenwand beabstandetes Prallblech vorgesehen ist, durch das die heiße Luft der Wärmequelle nicht, bzw. nicht wesentlich hindurchgelangt. Die Heißluftwegsamkeit ist um das Prallblech herumgeführt. Der Raum zwischen Prallblech und Innenwand dient als Trennvolumen, um die Innenwand nicht unmittelbar mit der unter Umständen extrem heißen Luft und der Wärmestrahlung der Wärmequelle zu beaufschlagen. Vielmehr wird durch das Prallblech erreicht, dass die heiße Luft flächig verteilt wird. Auf diese Weise wird die Temperatur in dem Innenraum kontrollierbar auf etwa 80°C, obwohl etwa betrieben mit einer punktuellen relativ starken Wärmequelle, etwa einem Gaskocher.

Durch das Trennvolumen wird eine Pufferzone bereitgestellt. Diese Pufferzone ist nicht Teil der Heißluftwegsamkeit. Stattdessen ist ein Luftpolster vorgesehen, in dem die Luft quasi steht bzw. eine wesentlich kleinere Fließgeschwindigkeit hat als in der Heißluftwegsamkeit. Hierdurch ist der Wärmeübergang zu dem Innenraum des Strahlungsofens in diesem Bereich wesentlich kleiner, als wenn die hochenergetische, heiße Luft entlang einer Heißluftwegsamkeit an dem Innenraum vorbeizieht.

Auf diese Weise werden die Lebensmittel besonders schonend erwärmt, warm gehalten oder gegart. Je nach Einstellung der Temperatur, etwa 80°C, können Lebensmittel auch nach dem Grillen lediglich warmgehalten werden, ohne dass die Gefahr besteht, dass diese weiter austrocknen. Fertiges Grillgut kann in einem solchen Strahlungsofen problemlos über längere Zeit zwischengelagert werden, ohne dass das Geschmackserlebnis hierunter leidet. Auch ein Niedrigtemperaturgaren ist möglich.

Bevorzug ist vorgesehen, dass sich das Prallblech über einen Großteil der zu der Wärmequelle weisenden Fläche des Strahlungsofens erstreckt, sodass das Prallblech die heiße Luft in die Randbereiche der zu der Wärmequelle weisenden Innenwand, bzw. in den Bereich der sich von der Wärmequelle wegweisenden Wänden des Strahlungsofens geleitet wird.

Üblicherweise ist das Prallblech entsprechend der Wärmequelle symmetrisch ausgebildet, also bei einer quasi punktförmigen Wärmequelle punktsymmetrisch und bei einer länglichen Wärmequelle achsensymmetrisch.

Ferner kann vorgesehen sein, dass das Prallblech zu seinen Rändern hin in Richtung Innenwand angestellt ist. Zu den Rändern hin verringert sich dann der Abstand zwischen Prallblech und Innenwand, sodass das Trennvolumen in diesen Bereichen abnimmt. Im Bereich der Wärmequelle ist dann der größte Abstand zwischen Prallblech und Innenwand vorgesehen.

Für eine weitere Temperatureinstellung verfügt das Prallblech über eine verschließbare Durchbrechung. Ist die Durchbrechung geschlossen, fließt die Heißluft um die außenseitigen Ränder des Prallbleches herum. Ist die Durchbrechung geöffnet, ist die Funktion des Prallbleches, eine Pufferzone zwischen Innenwand und Wärmequelle aufzubauen, reduziert, sodass die Innentemperatur im Innenraum bei gleicher Leistungszufuhr höher wird. Durch das Öffnen der Durchbrechung wird das Konzept des Luftpolsters zwischen Prallblech und Innenwand zumindest bereichsweise durchbrochen, sodass die hochenergetische fließende Heißluft eine größere Einwirkung auf die Temperatur des Innenraums hat.

Das Öffnen und Verschließen der Durchbrechung wirkt nach Art einer Weiche, die den Weg der Heißluft beeinflusst. Durch das Öffnen der Durchbrechung kann der Weg der Heißluft so geleitet sein, dass diese über einen größeren Weg in der Nähe des Innenraums an demselben vorbeifließt als sie dies tun würde, wenn die Durchbrechung geschlossen ist. Auch kann vorgesehen sein, dass der Weg durch das Schließen der Durchbrechung insgesamt verlängert wird bis das die heiße Luft in einen Bereich gelangt in dem der Innenraum durch dieselbe erwärmt wird.

Bevorzug ist vorgesehen, dass die verschließbare Durchbrechung unmittelbar im Bereich, etwa über der Wärmequelle angeordnet ist.

Die Durchbrechung ist bevorzugt durch einen Nutzer verschließbar, etwa mit einem Schieberblech. Die Verschließbarkeit ist bevorzug manuell mechanisch ausgelegt. Dies bietet eine einfache und sicher gangbare Mechanik.

Bevorzugt ist vorgesehen, dass die Doppelwand sich über die gesamte Höhe des Innenraums des Strahlungsofens erstreckt. Auch kann vorgesehen sein, dass der Innenraum von zumindest zwei, weiter bevorzugt zumindest drei Seiten von einer Doppelwand, die als Doppelseitenwand ausgestaltet sein kann, eingefasst ist. Die Heißluftwegsamkeit erstreckt sich typischerweise in Wärmeabgaberichtung der Wärmequelle. Durch die vorstehend genannten bevorzugten Ausgestaltungen wird die Effizienz des Strahlungsofens erhöht.

Bevorzugt ist vorgesehen, dass die durch einen Nutzer von außen erreichbare Außenwand der Doppelwand aus einem weniger Wärme gut leitenden Material ist als die Innenwand der Doppelwand. Hierdurch wird die durch die Heißluft bereitgestellte Wärme auf den Innenraum fokussiert. Zudem wird der Gefahr von Verletzungen, wenn die Außenwand der Doppelwand berührt werden sollte, entgegengewirkt. Typischerweise ist jedenfalls die Innenwand aus einem Stahlblech gefertigt. Dies gilt auch typischerweise für die Teile des Strahlungsofens, die in der Nähe der Wärmequelle angeordnet sind.

Zum ganzheitlichen Montieren des Strahlungsofens auf bzw. an dem Lebensmittelgargerät ist der Strahlungsofen als Einheit ausgelegt. Das bedeutet beispielsweise, dass die die Doppelwand bildende Innenwand und Außenwand miteinander zumindest abschnittsweise verbunden sind, um sich gegenseitig abzustützen.

Der Strahlungsofen ist von außen zugänglich. Dies bedeutet, dass der Innenraum während des Betriebs des Strahlungsofens öffenbar ist, sodass Lebensmittel in den Innenraum hineingelegt bzw. aus dem Innenraum herausgenommen werden können. Die Heißluftwegsamkeit wird hierdurch nicht bzw. nicht nennenswert beeinflusst.

Vorgesehen kann sein, dass zum Bereitstellen einer Öffenbarkeit des Innenraums dieser mit einer Tür versehen ist. Diese Tür stellt eine den Innenraum begrenzende Wand bereit. Die Tür kann beispielsweise aus einem Glasmaterial gefertigt sein, um eine Wärmeisolation zu gewährleisten und gleichzeitig die in dem Strahlungsofen befindlichen Lebensmittel beobachtbar zu machen. In einer anderen Ausgestaltung kann vorgesehen sein, dass die Tür als Doppelwand ausgeführt ist. Der durch diese Doppelwand bereitgestellte Zwischenraum kann weiter bevorzugt ebenfalls als Heißluftwegsamkeit ausgelegt sein. Jedenfalls wird durch die Doppelwandigkeit eine Wärmeisolierung geschaffen.

Grundsätzlich kann die Wärmequelle benachbart zu dem Innenraum, typischerweise unter der Ebene des Bodens des Innenraums des Strahlungsofens angeordnet sein. Eine Leitvorrichtung kann dazu dienen, die die von der Wärmequelle abgegebene Heißluft in die Lufteintrittsöffnung der Doppelwand leiten, die auch Teil der Doppelwand sein kann.

Diese Leitvorrichtung kann auch durch das Prallblech realisiert sein.

Bevorzugt ist vorgesehen, dass die Wärmequelle unterhalb des Innenraums, etwa im Wesentlichen zentrisch gegenüber dem Boden des Innenraums angeordnet ist.

Zwischen Prallblech und Innenwand kann ein Wärmeverteilungselement vorgesehen sein. Das Wärmeverteilungselement kann etwa aus einem wärmespeichernden Material bereitgestellt sein.

Das Wärmeverteilungselement kann als Doppelwand ausgebildet sein, sodass zu der Innenwand eine Außenwand vorgesehen ist. Das Prallblech ist in diesem Fall zwischen der Doppelwand und der Wärmequelle, beabstandet von der Doppelwand, angeordnet. In dem durch Innenwand und Außenwand bereitgestellten Zwischenraum fließt Heißluft nur verlangsamt oder quasi nicht. Hierfür ist die vorgesehene Heißluftwegsamkeit - üblicherweise vornehmlich in den von der Wärmequelle wegweisenden Wänden vorgesehen - kaminartig ausgebildet, sodass in der als Wärmeverteilungselement dienenden Doppelwand ein weiteres Luftpolster vorgesehen ist. Üblicherweise ist der der Abstand zwischen Innenwand und Außenwand kleiner als derjenige zwischen Außenwand und Prallblech. Durch die Doppelwand wird die eingebrachte Wärme vergleichmäßigt und der punktuelle Temperatureintrag durch die Wärmequelle weiter herabgesetzt und beherrschbar gemacht.

Weiter ist bevorzugt vorgesehen, dass die zu der Wärmequelle weisende Doppelwand einen geringeren inneren Abstand aufweist als die sich von der Wärmequelle wegerstreckenden Doppelwände, die die Heißluftwegsamkeit bereitstellen. Auf diese Weise wird der Staudruck in den als Heißluftwegsamkeit vorgesehenen Doppelwänden gegenüber der Doppelwand, die als Wärmeverteilungselement dienen soll, verringert.

Zum Einleiten der Heißluft in die Heißluftwegsamkeit kann vorgesehen sein, dass eine Durchbrechung in die Außenwand einer Doppelwand als zumindest eine Lufteintrittsöffnung vorgesehen ist. Dann prallt die heiße Luft zunächst an die Innenwand, sodass in diesem Bereich ein besonders guter Wärmeübergang vorgesehen ist. Es versteht sich vor diesem Hintergrund, dass bevorzugt vorgesehen ist, wenn die Durchbrechung in der Außenwand in einem Randbereich ist, der entfernt von der Wärmequelle ist, um diesen Randbereich mit mehr heißer Luft zu beaufschlagen, da dieser aufgrund der Entfernung zur Wärmequelle üblicherweise kühler ist.

Bevorzugt ist vorgesehen, dass die Außenwand, die die Durchbrechung als zumindest eine Lufteintrittsöffnung aufweist, diejenige ist, die in Richtung der Wärmequelle weist, sein. Die Durchbrechungen sind dann bevorzugt so angeordnet, dass sie mit dem Randbereich des Innenraums des Strahlungsofens fluchten. Auf diese Weise prallt die heiße Luft zunächst im Randbereich des Innenraums an die Innenwand der Doppelwand und wird dann in die sich von der Wärmequelle wegerstreckenden Wände des Strahlungsofens umgeleitet.

Für das Bereitstellen von niedrigen Temperaturen, die gleichmäßig innerhalb eines solchen Ofens herrschen sollen, kann vorgesehen sein, dass die Wärmequelle etwa 500 W - 1 kW als Heizleistung aufweist und unterhalb des Strahlungsofens angeordnet ist. Der Ofen ist in etwa 30 - 40 cm hoch.

Zur Steigerung der Effektivität kann vorgesehen sein, dass der Strahlungsofen zumindest abschnittsweise die Wärmequelle in radialer Richtung, typischerweise durch einen Fortsatz, einfasst und die Lufteinlassöffnungen in diesen eingefassten Bereich münden. So kann auch vorgesehen sein, dass dieser Fortsatz in den Brennraum, in dem die Wärmequelle angeordnet ist, hineinragt. Bevorzugt ist vorgesehen, dass der Strahlungsofen auf diesem Fortsatz - dann als Stützfortsatz - steht. Durch das Einfassen der Wärmequelle durch den Strahlungsofen wird die bereitgestellte Wärme vollständig bzw. nahezu vollständig in den Zwischenraum der Doppelwand eingeleitet.

Weiter kann vorgesehen sein, dass, wenn die Wärmequelle unterhalb des Strahlungsofens angeordnet ist, die zu dem Innenraum weisende Wand den Fortsatz aufweist, mit dem die Wärmequelle zumindest abschnittsweise in radialer Richtung eingefasst ist, und zum Bereitstellen einer Lufteintrittsöffnung in den Zwischenraum zwischen Außenwand und Innenwand der Fortsatz eine zu der Wärmequelle weisende Durchbrechung aufweist. So kann auch vorgesehen sein, dass der Strahlungsofen auf dem Fortsatz der Innenwand steht. Durch das Einfassen der Wärmequelle durch die zu dem Innenraum weisende Wand wird diese durch die Strahlung der Wärmequelle zusätzlich erwärmt. Diese Wärme kann dann mittels Wärmeleitung an den Innenraum übertragen werden. Um die Heißluftwegsamkeit in den Zwischenraum zwischen Außen- und Innenwand bereitzustellen, ist in den Fortsatz eine zu der Wärmequelle weisende Durchbrechung als Lufteintrittsöffnung vorgesehen.

Es kann vorgesehen sein, dass die Luftaustrittsöffnung in der Außenwand vorgesehen ist.

Typischerweise ist vorgesehen, dass die Lufteintrittsöffnung im unteren Bereich und die Luftaustrittsöffnung im oberen Bereich des Strahlungsofens angeordnet ist. Dies bewirkt einen Kamineffekt, der sicherstellt, dass die heiße Luft durch den Zwischenraum hindurchgeleitet wird. Zum Drosseln der Fließgeschwindigkeit der Heißluft - und somit zum Einstellen der Temperatur im Innenraum - kann vorgesehen sein, dass die Luftaustrittsöffnung verschließbar bzw. in ihrer Größe veränderbar ist. Dies ist beispielsweise mittels eines ggf. manuell betätigbaren Schiebers möglich. Auch kann vorgesehen sein, dass eine Vielzahl von Luftaustrittsöffnungen, durch Stege getrennt, vorgesehen sind und die Luftaustrittsfläche einer einzelnen Luftaustrittsöffnung kleiner ist als die Lufteintrittsöffnung. Durch die zusätzlichen Stege in der Luftaustrittsöffnung wird die Strömungsgeschwindigkeit verlangsamt, sodass die heiße Luft in der Doppelwand - eine gewisse Zeit - gehalten wird, um die Effektivität des Strahlungsofens zu steigern. Die Lufteintrittsöffnungsfläche ist entsprechend angepasst. Die Summe der Flächen der Lufteintrittsflächen ist dabei typischerweise gleich oder größer als die Summe der Flächen der Luftaustrittsflächen.

Zum Festlegen des Strahlungsofens an dem Lebensmittelgargerät kann dieses zumindest abschnittsweise durch den Brennraum eingefasst sein. Auch Bajonettverbindungen oder Spannverschlüsse zum Anschließen des Strahlungsofens an dem Lebensmittelgargerät sind denkbar. Durch das Gewicht des Strahlungsofens in Verbindung mit seiner Aufstehfläche reichen einfache Befestigungsmittel typischerweise aus.

Bevorzugt ist vorgesehen, dass das Lebensmittelgargerät über mehrere Abschnitte verfügt, die von einer oder von mehreren Wärmequellen erwärmbar sind. Dann ist der Strahlungsofen in einem Bereich angeordnet, in dem eine entsprechende Heizleistung zur Verfügung steht.

So kann auch vorgesehen sein, dass das Lebensmittelgargerät über eine Hauptgrillfeld sowie über einen nebengeordneten Seitenarm, als Ablage ausgelegt, verfügt. Ferner kann vorgesehen sein, dass der Seitenarm ebenfalls mit einer eigenständigen Wärmequelle ausgestattet ist. Diese Ausgestaltung ist insbesondere mittels eines Gasgrillgerätes einfach bereitzustellen. Der Strahlungsofen kann dann auf dem Seitenarm separat von dem Hauptgrillfeld angeordnet sein, wobei das auf dem Hauptgrillfeld gegrillte Grillgut nach Fertigstellung in dem Strahlungsofen zwischengelagert werden kann.

Die Erfindung wird anhand der beiliegenden Figuren beispielhaft näher erläutert. Es zeigen:
- **Fig. 1:**: Einen Strahlungsofen in einer perspektivischen Ansicht und
- **Fig. 2:**: ein auf einem Lebensmittelgargerät montierter Strahlungsofen in einer geschnittenen Ansicht,
- **Fig. 3:**: eine dreidimensionale Rückansicht auf ein gasbetriebenes Lebensmittelgargerät mit einem als Ofen ausgeführten Zusatzmodul und
- **Fig. 4:**: eine Seitenansicht zu Figur 3, um eine schematische Darstellung der Gaszufuhr ergänzt,
- **Fig. 5:**: einen Gasbrenner in einer perspektivischen Ansicht,
- **Fig. 6:**: den Gasbrenner aus Figur 5 in einer Draufsicht,
- **Fig. 7:**: eine Schnittansicht durch den in Figur 5 gezeigten Gasbrenner und
- **Fig. 8:**: eine Detailansicht eines Kanals des ersten Brennerteils des Gasbrenners der Figur 5.

Der in Figur 1 gezeigte Strahlungsofen 101 weist einen Innenraum 102 auf, in den auf einem Trägerblech 103, eingeführt in Schienen 104, 104.1 (beispielhaft gekennzeichnet) Lebensmittel eingebracht werden können. Der Innenraum 102 wird zu drei Seiten begrenzt durch Doppelseitenwände 105, 105.1, 105.2, nach oben durch ein die Doppelseitenwände 105, 105.1, 105.2 verbindendes Deckelelement 106, einem Bodenelement 107 sowie eine - in der Figur durchsichtig dargestellten - Tür 108, hier als Glastür ausgeführt. Die Tür 108 verfügt über einen Griff 109, mit dem die Tür 108 öffenbar ist und Zugang zu dem Innenraum 102 gewährt wird, auch wenn der Strahlungsofen 101 im Betrieb ist. Auf dem Deckelelement 106 ist ein weiteres Trägerblech 103.1 abgestellt. Dieses kann auch mit dem Deckelelement 106 verbunden sein, sodass es als von unten durch den Strahlungsofen 101 erwärmter Zwischenlagerplatz nutzbar ist.

Der Strahlungsofen 101, respektive die in Figur 1 nicht erkennbare Innenwand verfügt in seinem unteren Bereich über einen über den Innenraum 102 hinausgehenden Fortsatz 110. Mit diesem Fortsatz 110 wird der Strahlungsofen 101 in den Brennraum eines in Figur 1 nicht gezeigten Lebensmittelgargerätes eingesetzt, sodass der Fortsatz 110 die Wärmequelle des Lebensmittelgargerätes radial einfasst.

Figur 2 zeigt einen designerisch leicht anders, von der Funktionalität jedoch mit Blick auf den zuvor erläuterten Strahlungsofen gleich ausgestalteten Strahlungsofen 101 wie in Figur 1 in einer geschnittenen Ansicht. Vor diesem Hintergrund werden für gleiche Teile gleiche Bezugszeichen verwendet.

Der Strahlungsofen 101 ist auf einen als Lebensmittelgargerät 111 ausgebildeten Kocher als Teil eines nicht näher dargestellten Grillgerätes aufgesetzt. Das Lebensmittelgargerät 111 weist eine Wärmequelle 112, hier in Form eines Gasbrenners, auf. Die Wärmequelle 112 ist unterhalb des Innenraums 102 des Strahlungsofens 101 angeordnet.

Teil des Strahlungsofens 101 ist ein Prallblech P. Das Prallblech P ist relativ großräumig beabstandet von dem Bodenelement 107, sodass zwischen Prallblech P und Bodenelement 107 ein Trennvolumen vorgesehen ist. Die heiße Luft ausgehend von der Wärmequelle 112 wird entlang des Prallblechs P zu seinen Rändern R geleitet und dort in Richtung Bodenelement 107 umgelenkt.

Das Prallblech P verfügt über eine Durchbrechung D, die hier unmittelbar oberhalb der Wärmequelle 112 angeordnet ist. Die Durchbrechung D ist durch einen nicht näher dargestellten Schieber verschließbar. Auf diese Weise ist eine Weichenstellung für die Heißluftwegsamkeit bereitgestellt: Verschließt der Schieber die Durchbrechung D (erster Modus), fließt die Heißluft wie zuvor beschrieben um das Prallblech P herum. Ist die Durchbrechung D geöffnet (zweiter Modus), kann die heiße Luft durch das Prallblech P hindurch unmittelbar auf das Bodenelement 107 wirken. Es versteht sich, dass in diesem zweiten Modus der Innenraum 102 des Strahlungsofens 101 stärker erwärmt wird als in dem ersten.

Der vorstehend beschriebene Weg der Heißluft durch den Strahlungsofen 1 ist in Figur 2 durch gestrichelte Pfeile eingezeichnet, wobei im unteren Bereich der Weg der Heißluft im ersten Modus durchgehend gestrichelt eingezeichnet ist und der Weg im zweiten Modus in Strich-Punkt.

Das Prallblech P ist an seinen Rändern R in Richtung Bodenelement 107 angestellt. Der Raum zwischen Prallblech P und Bodenelement 107 wird auf diese Weise in diesen Bereichen verkleinert, sodass in diesen Randbereichen ein geringerer Abstand zwischen Prallblech P und Bodenelement 107 vorgesehen ist. Hierdurch wird eine Vergleichmäßigung der auf den Innenraum 102 einwirkenden Wärme, ausgehend von der Wärmequelle 112, erzielt.

Der Innenraum 102 ist in Richtung der Wärmequelle 112 von derselben ferner durch das Bodenelement 107 getrennt. Das Bodenelement 107 ist als Doppelwand ausgebildet, umfassend eine Innenwand 113 sowie eine Außenwand 114, zwischen denen ein Zwischenraum 115 angeordnet ist. Die Innenwand 113 sowie die Außenwand 114 der Doppelwand sind aus Stahlblechteilen gefertigt. Die in dem Zwischenraum 115 befindliche Luft wird erwärmt. Durch die erwärmte Luft als auch die Strahlung der Außenwand 114 wird die Innenwand 113 erwärmt, welche Wärme sie in den Innenraum 102 als Strahlungswärme abgibt.

Der Innenraum 102 ist ferner an drei senkrechten Seiten umgeben von Doppelseitenwänden 105, 105.1, 105.2. Jede Doppelseitenwand 105, 105.1, 105.2 umfasst eine zu dem Innenraum 102 weisende Innenwand 116, 116.1 und eine nach außen weisende Außenwand 117, 117.1. Zwischen der Innenwand 116, 116.1 und der Außenwand 117, 117.1 ist jeweils ein Zwischenraum 118, 118.1 vorgesehen.

In die Außenwand 114 des Bodenelementes 107 sind Lufteintrittsöffnungen 119, 119.1 eingebracht. Die heiße Luft fließt durch die Lufteintrittsöffnung 119, 119.1 in den Randbereich des Zwischenraums 115 des als Doppelwand ausgebildeten Bodenelementes 107 und anschließend in die Zwischenräume 118, 118.1 der sich von der Wärmequelle 112 wegerstreckenden Doppelseitenwände 105, 105.1, 105.2. Die Lufteintrittsöffnungen 119, 119.1 fluchten etwa mit dem Randbereich des Innenraums 102. Die Heißluft tritt in die Heißluftwegsamkeit durch die Lufteintrittsöffnungen 119, 119.1 auch dann ein, wenn die Durchbrechung D des Prallbleches P geöffnet ist.

Im oberen Bereich des Strahlungsofens 101 sind in die gegenüberliegenden Doppelseitenwände 105, 105.2 eine Vielzahl an Luftaustrittsöffnungen 121, 121.1 eingebracht und zwar in die Außenwand 117, 117.1. Durch diese Luftaustrittsöffnungen 121, 121.1 kann die in den Zwischenraum 118, 118.1 eingeleitete Heißluft austreten.

Der untere Fortsatz 110 des Strahlungsofens 101 ragt in den Brennraum 120 hinein. Der Fortsatz 110 ist ein Fortsatz der Innenwand 116, 116.1. Hiermit steht der Strahlungsofen 101 auf einem Blech 122 des Lebensmittelgargerätes 111 auf, welches in dieser Ausgestaltung den Brennraum 120 nach unten hin begrenzt. Zudem ist der Fortsatz 110 in den Brennraum 120 eingepasst, sodass der Fortsatz 110 die den Brennraum 120 begrenzenden Wände zumindest abschnittsweise kontaktiert. So ist ein Verrutschen des Strahlungsofens 101 vermieden und der Strahlungsofen 101 ist sicher auf dem Lebensmittelgargerät 111 montiert. Die von der Wärmequelle 112 ausgehende Wärmestrahlung wird auch von dem Fortsatz 110 aufgenommen. Über Wärmeleitung wird die aufgenommene Wärme in den Bereich der Innenwand 116, 116.1, der den Innenraum 102 begrenzt, geleitet und dort abgestrahlt, sodass der Innenraum 102 zusätzlich effizient erwärmt wird.

Das Deckelelement 106 ist ebenfalls als Doppelwand ausgebildet und verfügt über eine Innenwand 123, eine Außenwand 124 sowie einen Zwischenraum 125. Es kann vorgesehen sein, dass der Zwischenraum 125 lediglich in Abschnitten mit den Zwischenräumen 118, 118.1 der seitlichen Doppelseitenwände 105, 105.2 verbunden ist. Hierdurch kann heiße Luft in dem Zwischenraum 125 gestaut werden, welche heiße Luft die Innenwand 123 erwärmt, sodass die in dem Innenraum 102 des Strahlungsofens 101 befindlichen Lebensmittel auch von oben erwärmt werden.

Ist der Strahlungsofen 101 von dem Lebensmittelgargerät 111 demontiert (in den Figuren nicht gezeigt), kann über der Wärmequelle 112 ein den Brennraum 120 begrenzendes Grillrost gelegt, sodass Lebensmittel auch unmittelbar auf der Wärmequelle 112 gegrillt werden können. Ferner besteht die Möglichkeit, einen Kocheraufsatz einzusetzen, um in einem Topf befindliche Flüssigkeit zu erwärmen.

In beiden Figuren 3 und 4 sind einige Teile des Lebensmittelgargerätes ausgeblendet, um eine Einsicht zu ermöglichen.

Figuren 3 und 4 zeigen einen Abschnitt eines gasbetriebenen Lebensmittelgargerätes 201. Das Lebensmittelgargerät 201 umfasst zwei konzentrisch angeordnete Wärmequellen, hier ausgestaltet als Brenner 202, 203 (innerer Brenner 202 in Figur 4 gestrichelt dargestellt). Jeder der beiden Brenner 202, 203 verfügt über eine eigene Brenngasversorgung 204, 205 (in Figur 4 schematisch dargestellt). Die Brenngasversorgungen 204, 205 sind unabhängig voneinander durch einen Nutzer mittels Gasventilen 206, 207, hier mit stufenlosen Drosselventilen, einstellbar. Die beiden Gasventile 206, 207 werden über eine gemeinsame Brenngasversorgung 208 mit Gas versorgt.

Die beiden Brenner 202, 203 sind auf eine gemeinsame, oberhalb der beiden Brenner 202, 203 angeordneten Erwärmungszone gerichtet. In dieser Erwärmungszone können mit den Brennern 202, 203 einzeln oder gemeinsam Lebensmittel erwärmt und gegrillt werden. Auch ist es möglich einen Behälter, etwa einen Topf, zu erwärmen.

Der innere, erste Brenner 202 weist eine maximale Leistung von 1 kW und eine minimale Leistung von 500 W auf. Der äußere, zweite Brenner 203 weist einen Leistungsbereich von 3 - 4 kW auf.

Zudem weist der zweite Brenner 203 eine thermoelektrische Zündsicherung auf. Teil der thermoelektrischen Zündsicherung ist ein als Thermoelement ausgebildeter Sensor 209, welcher mittels einer Signalleitung 210 mit dem dem zweiten Brenner 203 zugehörigen Gasventil 207 (dem Energiezufuhrschalter) verbunden ist. Bei einer Erwärmung des Sensors 209 erlaubt die thermoelektrische Zündsicherung einen dauerhaften Gasfluss durch das Gasventil 207 hin zu dem zweiten Brenner 203, sodass dieser betrieben werden kann; es erlaubt somit eine Energiezufuhr. Weist der Sensor 209 eine Temperatur auf, die unterhalb einer Aktivierungstemperatur, die etwa 600° C beträgt, liegt, ist ein durchgängiger Gasfluss ohne eine - im Rahmen der Inbetriebnahme des zweiten Brenners 203 gegebene - Überbrückung der Zündsicherung nicht gegeben.

In diesem Ausführungsbeispiel ist in der Erwärmungszone ein Zusatzmodul 211, hier ausgeführt als Ofen, angeordnet. Das Zusatzmodul 211 greift in den Brennraum 212 dergestalt ein, dass es an diesem außenseitig gelagert und gehalten ist.

Das Zusatzmodul 211 ist dazu ausgelegt, über einem Brenner mit etwa 1 kW betrieben zu werden. Darüber hinaus würde es beschädigt werden.

Um einen Betrieb des zweiten Brenners 203 bei montiertem Zusatzmodul 211 zu unterbinden, weist das Zusatzmodul 211 ein als Hülse ausgebildetes Sperrelement 213 auf, welches bei montiertem Zusatzmodul 211 den Sensor 209 einfasst. Das als Hülse ausgebildete Sperrelement 213 ist im Innendurchmesser weiter als der als Thermoelement ausgelegte Sensor 209 in seinem Außendurchmesser, sodass ein Luftspalt gebildet ist. Dieser Luftspalt isoliert den Sensor 209, sodass dieser durch den Versuch einer Inbetriebnahme des zweiten Brenners 203 nicht oberhalb seiner Aktivierungstemperatur erwärmt wird, als dass ein dauerhafter Gasfluss zum Betreiben des zweiten Brenners 203 möglich wird: Ohne eine Überbrückung der Zündsicherung bleibt das Gasventil 207 gesperrt. Das Sperrelement 213 ist in dieser Ausgestaltung an einem in den Brennraum 212 hineinragenden Bügel 214 des Zusatzmoduls 211 angeschlossen.

Figur 5 zeigt einen als Doppelbrenner ausgebildeten Gasbrenner 301 in einer dreidimensionalen Schräg-von-oben-Ansicht. Der Gasbrenner 301 umfasst ein erstes, hier kreisrund ausgestaltetes Brennerteil 302 sowie ein zweites Brennerteil 303. Das erste Brennerteil 302 ist konzentrisch zu dem ringförmigen zweiten Brennerteil 303 angeordnet.

Das erste Brennerteil 302 weist auf seiner Deckfläche 304 Kanalöffnungen 305, 305.1, 305.2, 305.3 (beispielhaft in Figur 5 gekennzeichnet), welche ringförmig angeordnet sind, auf. Das erste Brennerteil 302 ist dergestalt gegenüber dem zweiten Brennerteil 303 angeordnet, dass die Kanalöffnungen 305, 305.1, 305.2, 305.3 als Flammenaustritte unterhalb der durch die nach außen weisenden, ringförmig angeordneten Kanalöffnungen 306, 306.1, 306.2 (in Figur 5 beispielhaft gekennzeichnet) des zweiten Brennerteils 303 gebildeten Ebene angeordnet sind. Hier ist ein einzelner Ring an Kanalöffnungen 305, 305.1, 305.2, 305.3 vorgesehen, um eine kompakte Ausführung zu gewährleisten.

In Figur 6 ist der in Figur 5 gezeigte Gasbrenner 301 in einer Draufsicht gezeigt. Zu erkennen ist hier die konzentrische Anordnung des ersten Brennerteils 302 gegenüber dem zweiten Brennerteil 303.

Die Kanalöffnungen 305, 305.1, 305.2, 305.3 des ersten Brennerteils 302 sind unterschiedlich groß und lassen sich in erste Kanalöffnungen 305, 305.2 - mit einer ersten Kanalöffnungsfläche - und zweite Kanalöffnungen 305.1, 305.3 - mit einer zweiten, gegenüber der ersten kleineren Öffnungsfläche - unterteilen. Die unterschiedlich großen Kanalöffnungen 305, 305.1, 305.2, 305.3 sind bezüglich ihrer Größe kreisförmig abwechselnd angeordnet, so dass sich ein kreisrundes Flammenbild ergibt.

Die Kammeröffnungen 305, 305.1, 305.2, 305.3 sind einerseits begrenzt durch das Brennerteil 302, anderseits radial innenseitig durch einen eingesetzten Brennerdeckel 313. Der Brennerdeckel 313 weist in diesem Ausführungsbeispiel einen Radius von 8 mm bis 14 mm, bevorzugt 11 mm auf. Die ersten Kanalöffnungen 305, 305.2 reichen nach außen weitere 2 bis 4 mm, bevorzugt 3 mm. Die zweiten, kleineren Kanalöffnungen 305.1, 305.3 weisen nach außen weisend 0,7 bis 1,5 mm, bevorzugt 1 mm als Kanalöffnung auf. Die Kanalöffnungen sind typischerweise 0,7 bis 1,5 mm, typischerweise 0,9 bis 1,2 mm in Umfangsrichtung breit. Hiermit ist eine Wärmeleistung zwischen 400 Watt und 1,3 kW, bevorzugt zwischen 500 Watt und 1 kW ermöglicht. An diesen Parametern kann erkannt werden, dass trotz des kompakten Aufbaus des Brenners eine relativ große Heizleistung sowie eine große Spreizung möglich ist, ohne dass sich die Flammen bei großer Heizleistung vereinigen und gleichzeitig bei kleiner Leistung gegenseitig durch Flammenübersprung entzünden.

Die den Kanalöffnung 305, 305.1, 305.2, 305.3 zugehörigen Kanäle münden in diesem Ausführungsbeispiel getrennt voneinander in die Zentralkammer 311.

Vorgesehen sind ferner ein piezoelektrischer Zünder 307 sowie ein Thermoelement 308 einer thermoelektrischen Zündsicherung. Zudem sind vier Durchzugsöffnungen 309, 309.1, 309.2, 309.3 zu erkennen, die dergestalt ausgerichtet sind, dass von unten angesogene Luft zwischen dem sich im Betrieb des ersten Brennerteils einstellenden Flammenbildes und der zu diesem Flammenbild weisenden Innenwand 310 des zweiten Brennerteils strömt.

Figur 7 zeigt eine Schnittdarstellung des in Figur 5 gezeigten Gasbrenners 301. Der Gasbrenner 301 umfasst eine Zentralkammer 311, die dem ersten Brennerteil 302 zugeordnet ist. Ausgehend von der Zentralkammer 311 sind Kanäle 312, 312.1 vorgesehen, die in die Deckfläche 304 des ersten Brennerteils 302 eingebracht sind und in dieser münden.

Oberseitig sind die Zentralkammer 311 und die Kanäle 312, 312.1 mittels eines Brennerdeckels 313 begrenzt. Zusätzlich begrenzt der äußere Rand des Brennerdeckels 313 auch aus radialer Sicht nach innen die Kanalöffnungen 305, 305.4. Die Größe der Kanalöffnungen 305, 305.4 ist daher durch eine Variation des Außendurchmessers des Brennerdeckels 313 einstellbar. Der Brennerdeckel 313 ist von dem restlichen Grundteil 314 des Brennerteils 302 abnehmbar. Der Brennerdeckel 313 ist - wie auch in den Figuren 5 und 6 erkennbar - kreisrund. Auch ist der Brennerdeckel 313 in das Grundteil 314 des Brennerteils 302 dergestalt eingepasst, dass eine ebene Deckfläche 304 bereitgestellt ist. Gleichwohl ist denkbar, dass der Brennerdeckel 313 gegenüber der übrigen Deckfläche des Grundteils 314 erhöht ist.

In die Zentralkammer 311 mündet des Weiteren eine Gasdüse 315, welche an eine nicht näher dargestellte, mittels eines Gashahns regelbare Gasversorgung angeschlossen ist.

Oberhalb der Kanalöffnungen 305, 305.4 sind keine weiteren Teile vorgesehen, bis oberhalb des Gasbrenners 301 die Erwärmungsebene vorgesehen ist, in der Lebensmittel erwärmt werden können. Hierfür sind die Lebensmittel typischerweise auf einem Rost angeordnet oder in einem Topf gehalten. Andere Aufhängungen, die dem Fachmann bekannt sind, sind möglich.

Eine Detailansicht des Kanals 312 zeigt Figur 8. Unterhalb des dargestellten Ausschnittes ist die Zentralkammer 311 angeordnet, oberhalb die Umgebung **U,** zu der Erwärmungszone weisend.

Der Kanal 312 umfasst einen Ausrichteabschnitt 316 sowie einen Schaufelabschnitt 317. Der Schaufelabschnitt 317 schließt sich an den Ausrichteabschnitt 316 an; in dieser Ausgestaltung fluchtet er mit dem Ausrichteabschnitt 316. In dem Ausrichteabschnitt 316 wird die Richtung des ausströmenden Gases aus der Kanalöffnung 305 des Kanals 312 maßgeblich beeinflusst, nämlich mit einem Anteil nach oben und einem Anteil nach radial außen weisend. Die Strömungsrichtung innerhalb des Ausrichteabschnittes 316 ist durch eine gestrichelte Linie (Bezugszeichen 318) eingezeichnet. Diese Ausrichtung wird durch den Schaufelabschnitt 317 in radialer Richtung nicht bzw. nicht nennenswert behindert. Lediglich in Umfangsrichtung leitet der Schaufelabschnitt 317 das austretende Brenngas. Hierdurch wird verhindert, dass eine zu der Kanalöffnung 305 zugehörige Flamme sich mit einer Flamme, die einer benachbarten Kanalöffnung zugeordnet ist, vereint.

Zu der Strömungslinie 318 winklig angeordnet ist die als gestrichelte Linie eingezeichnete Normale 319 der Öffnungsfläche 320 des Schaufelabschnittes 317. Diese schließt mit der Lotrichtung einen kleineren Winkel - nämlich hier 0° - ein als die Strömungslinie 318 mit der Lotrichtung, da sie hier senkrecht auf der Deckfläche 304 aufsteht. Die Öffnungsfläche 320 liegt in der gleichen Ebene wie die Deckfläche 304 des Brennerteils 301.

Der Kanal 312 ist in diesem Ausführungsbeispiel gebohrt, ausgehend von der Deckfläche 304. Hierdurch ist das Brennerteil 302 einfach herstellbar. Die Querschnittsfläche des Kanals 312 ist kreisrund. Bezüglich des Schaufelabschnittes 317 läuft der Kanal 312 auf der Deckfläche 304 aus; der Kanal 312 ist in dieser Seitenansicht abgeschnitten.

Wird eine geringe Gasmenge durch den Kanal 312 geleitet, biegt die Flamme bereits kurz nach dem Ausrichteabschnitt 316 in die Lotrichtung, somit senkrecht nach oben weisend. Wird ein größerer Gasstrom durch den Kanal 312 geleitet, fließt das Brenngas aufgrund des größeren radialen Anteils des Geschwindigkeitsvektors weiter in radiale Richtung, bevor es in der Lotrichtung ist. Insbesondere für diesen Fall leitet der Schaufelabschnitt 317 das Gas in Umfangsrichtung.

### Bezugszeichenliste

- 101: Strahlungsofen
- 102: Innenraum
- 103: Trägerblech
- 104, 104.1: Schiene
- 105, 105.1, 105.2: Doppelseitenwand
- 106: Deckelelement
- 107: Bodenelement
- 108: Tür
- 109: Griff
- 110: Fortsatz
- 111: Lebensmittelgargerät
- 112: Wärmequelle
- 113: Innenwand des Bodenelements
- 114: Außenwand des Bodenelements
- 115: Zwischenraum des Bodenelements
- 116, 116.1: Innenwand einer Doppelseitenwand
- 117, 117.1: Außenwand einer Doppelseitenwand
- 118, 118.1: Zwischenraum einer Doppelseitenwand
- 119, 119.1: Lufteintrittsöffnung
- 120: Brennraum
- 121, 121.1: Luftaustrittsöffnung
- 122: Blech
- 123: Innenwand des Deckelteils
- 124: Außenwand des Deckelteils
- 125: Zwischenraum des Deckelteils

- P: Prallblech
- D: Durchbrechung
- R: Rand des Prallblechs

- 201: Lebensmittelgargerät
- 202: erster Brenner
- 203: zweiter Brenner
- 204, 205, 208: Brenngasversorgung
- 206, 207: Gasventil
- 209: Sensor
- 210: Signalleitung
- 211: Zusatzmodul
- 212: Brennraum
- 213: Sperrelement
- 214: Bügel

- 301: Gasbrenner
- 302: erstes Brennerteil
- 303: zweites Brennerteil
- 304: Deckfläche
- 305, 305.1, 305.2, 305.3,: Kanalöffnung, des ersten Brennerteils
- 305.4 306, 306.1, 306.2: Kanalöffnung des zweiten Brennerteils
- 307: Zünder
- 308: Thermoelement, der thermoelektrischen Sicherung
- 309, 309.1, 309.2, 309.3: Durchzugsöffnung
- 310: Innenwand, des zweiten Brennerteils
- 311: Zentralkammer
- 312, 312.1: Kanal
- 313: Brennerdeckel
- 314: Grundteil
- 315: Gasdüse
- 316: Ausrichteabschnitt
- 317: Schaufelabschnitt
- 318: Strömungsrichtung
- 319: Öffnungsflächennormale
- 320: Öffnungsfläche

- U: Umgebung

## Patentansprüche

1. Lebensmittelgargerät (111) mit einer Wärmequelle (112) und mit einem abnehmbaren, mittels der Wärmequelle (112) erwärmbaren Strahlungsofen (101), wobei der Strahlungsofen (101) über einen von außen zugänglichen, verschließbaren Innenraum (102), in dem Lebensmittel erwärmbar sind, verfügt, welcher Innenraum (102) zumindest abschnittsweise von einer zu dem Innenraum (102) weisenden Innenwand (113, 116, 116.1) eingefasst ist und wobei zumindest abschnittsweise eine von dieser Innenwand (116, 116.1) zumindest abschnittsweise beabstandete Außenwand (117, 117.1), die beiden Wände (116, 116.1, 117, 117.1) eine einen Zwischenraum (118, 118.1) einfassende Doppelwand (105, 105.1, 105.2) bildend, vorgesehen ist, wobei der Zwischenraum (118, 118.1) über zum indest eine Lufteintrittsöffnung (119, 119.1) und zumindest eine Luftaustrittsöffnung (121, 121.1) verfügt, sodass durch die zumindest eine Lufteintrittsöffnung (119, 119.1), den Zwischenraum (118, 118.1) und die zumindest eine Luftaustrittsöffnung (121, 121.1) eine Heißluftwegsamkeit bereitgestellt ist und sodass die heiße Luft nicht in den Innenraum (102) eintritt und wobei durch die Heißluft die Innenwand (116, 116.1) der Doppelwand (105, 105.1, 105.2) erwärmt wird, deren Wärmestrahlung wiederum den Innenraum (102) des Strahlungsofens (101) erwärmt, **dadurch gekennzeichnet, dass** zwischen Wärmequelle (112) und Innenwand (113) ein von der Innenwand beabstandetes Prallblech (P) vorgesehen ist, wobei das Prallblech (P) über eine verschließbare Durchbrechung (D) verfügt.

2. Lebensmittelgargerät nach Anspruch 1, **dadurch gekennzeichnet, dass** das Prallblech (P) zu seinen Rändern hin in Richtung Innenwand (113) angestellt ist.

3. Lebensmittelgargerät nach Anspruch 2, **dadurch gekennzeichnet, dass** die Durchbrechung (D) durch ein durch einen Nutzer betätigbares Schieberblech verschließbar ist.

4. Lebensmittelgargerät nach einem der Ansprüche 1 bis 3, **dadurch gekennzeichnet, dass** der Innenraum (102) an zumindest drei Seiten von einer Doppelseitenwand (105, 105.1, 105.2) und in Richtung des Prallblechs (P) und der Wärmequelle (112) von einem Wärmeverteilungselement eingefasst ist.

5. Lebensmittelgargerät nach einem der Ansprüche 1 bis 4, **dadurch gekennzeichnet, dass** die zu der Wärmequelle (112) weisende Innenwand (113) Teil einer den Innenraum (102) von der Wärmequelle (112) trennende Doppelwand ist und das Prallblech (P) zwischen Außenwand (114) dieser Doppelwand und Wärmequelle (112) und beabstandet von der Außenwand (114) vorgesehen ist.

6. Lebensmittelgargerät nach einem der Ansprüche 1 bis 5, **dadurch gekennzeichnet, dass** die zumindest eine Lufteintrittsöffnung (119, 119.1) eine Durchbrechung in der Außenwand (114) einer Doppelwand ist.

7. Lebensmittelgargerät nach Anspruch 6 **dadurch gekennzeichnet, dass** in die zu dem Prallblech (P) weisende Außenwand (114) die zumindest eine Lufteintrittsöffnung (119, 119.1) eingebracht ist.

8. Lebensmittelgargerät nach Anspruch 7, **dadurch gekennzeichnet, dass** die Lufteintrittsöffnung (119, 119.1) mit dem Randbereich des Innenraums (102) fluchtet.

9. Lebensmittelgargerät nach einem der Ansprüche 1 bis 8, **dadurch gekennzeichnet, dass** der Strahlungsofen (101) mit einem Fortsatz (110) zumindest abschnittsweise die Wärmequelle (112) in radialer Richtung einfasst.

10. Lebensmittelgargerät nach einem der Ansprüche 1 bis 9, **dadurch gekennzeichnet, dass** die Lufteintrittsöffnung (119, 119.1) im unteren Bereich und die Luftaustrittsöffnung (121, 121.1) im oberen Bereich des Strahlungsofens (101) angeordnet ist.

11. Lebensmittelgargerät nach einem Ansprüche 1 bis 10, **dadurch gekennzeichnet, dass** die Fläche der Lufteintrittsöffnung (119, 119.1) oder, wenn mehrere Lufteintrittsöffnungen (119, 119.1) vorgesehen sind, die Summe dieser Flächen, gleich oder größer als die Fläche der Luftaustrittsöffnung (121, 121.1) oder, wenn mehrere Luftaustrittsöffnung (121, 121.1) vorgesehen sind, die Summe dieser Flächen, ist.

## Claims

1. A food cooking appliance (111) with a heat source (112) and with a removable radiation oven (101), which can be heated by means of the heat source (112), wherein the radiation oven (101) has a closable interior (102), which is accessible from the outside and in which food can be heated, which interior (102) is enclosed at least in sections by an interior wall (113, 116, 116.1) pointing towards the interior (102) and wherein at least in sections an exterior wall (117, 117.1), which is spaced, at least in sections, from this interior wall (116, 116.1) is provided, the two walls (116, 116.1, 117, 117.1) forming a double wall (105, 105.1, 105.2) encompassing an intermediate space (118, 118.1), wherein the intermediate space (118, 118.1) has at least one air inlet opening (119, 119.1) and at least one air outlet opening (121, 121.1), so that through the at least one air inlet opening (119, 119.1), the intermediate space (118, 118.1) and the at least one air outlet opening (121, 121.1) a hot air movement is provided and so that the hot air does not enter the interior (102) and wherein the interior wall (116, 116.1) of the double wall (105, 105.1, 105.2) is heated by the hot air, the heat radiation of which in turn heats the interior (102) of the radiation oven (101), **characterized in that** a baffle plate (P) spaced from the interior wall is provided between the heat source (112) and the interior wall (113), wherein the baffle plate (P) is provided with a closable opening (D).

2. The food cooking appliance according to claim 1, **characterized in that** the baffle plate (P) is set towards its edges in the direction of the inner wall (113).

3. The food cooking appliance according to claim 2, **characterized in that** the opening (D) can be closed by a slide plate which can be actuated by a user.

4. The food cooking appliance according to any one of claims 1 to 3, **characterized in that** the interior (102) is enclosed on at least three sides by a double-sided wall (105, 105.1, 105.2) and by a heat distribution element in the direction of the baffle plate (P) and the heat source (112).

5. The food cooking appliance according to any one of claims 1 to 4, **characterized in that** the inner wall (113) pointing towards the heat source (112) is part of a double wall separating the inner space (102) from the heat source (112), and the baffle plate (P) is provided between the outer wall (114) of this double wall and the heat source (112) and at a distance from the outer wall (114).

6. The food cooking appliance according to any one of claims 1 to 5, **characterized in that** the at least one air inlet opening (119, 119.1) is an opening in the outer wall (114) of a double wall.

7. The food cooking appliance according to claim 6, **characterized in that** the at least one air inlet opening (119, 119.1) is introduced into the outer wall (114) pointing towards the baffle plate (P).

8. The food cooking appliance according to claim 7, **characterized in that** the air inlet opening (119, 119.1) is aligned with the edge region of the interior (102).

9. The food cooking appliance according to any one of claims 1 to 8, **characterized in that** the radiation oven (101) encloses with an extension (110) at least in sections the heat source (112) in the radial direction.

10. The food cooking appliance according to any one of claims 1 to 9, **characterized in that** the air inlet opening (119, 119.1) is arranged in the lower region and the air outlet opening (121, 121.1) is arranged in the upper region of the radiation oven (101).

11. The food cooking appliance according to any one of claims 1 to 10, **characterized in that** the surface of the air inlet opening (119, 119.1) or, if a plurality of air inlet openings (119, 119.1) are provided, the sum of these surfaces is equal to or greater than the surface of the air outlet opening (121, 121.1) or, if a plurality of air outlet openings (121, 121.1) are provided, the sum of these surfaces.

## Revendications

1. Appareil de cuisson d'aliments (111) comprenant une source de chaleur (112) et un four radiant (101) amovible, pouvant être chauffé par la source de chaleur (112), dans lequel le four radiant (101) dispose d'un espace intérieur (102) accessible de l'extérieur et pouvant être obturé, dans lequel les aliments peuvent être réchauffés, lequel espace intérieur (102) est au moins partiellement délimité par une paroi intérieure (113, 116, 116.1) orientée vers l'espace intérieur (102), et dans lequel, au moins partiellement, une paroi extérieure (117, 117.1) séparée de cette paroi intérieure (116, 116.1) est prévue, les deux parois (116, 116.1, 117, 117.1) formant une paroi double (105, 105.1, 105.2) englobant un espace intermédiaire (118, 118.1), dans lequel l'espace intermédiaire (118, 118.1) est doté d'au moins un orifice d'entrée d'air (119, 119.1) et d'au moins un orifice de sortie d'air (121, 121.1), de sorte qu'une circulation d'air chaud est assurée par l'au moins un orifice d'entrée (119, 119.1), l'espace intermédiaire (118, 118.1) et l'au moins un orifice de sortie (121, 121.1), et de sorte que l'air chaud n'entre pas dans l'espace intérieur (102), et dans lequel l'air chaud chauffe la paroi intérieure (116, 116.1) de la paroi double (105, 105.1, 105.2), dont le rayonnement thermique réchauffe à son tour l'espace intérieur (102) du four radiant (101), **caractérisé en ce qu'**un déflecteur (P) séparé de la paroi intérieure est prévu entre la source de chaleur (112) et la paroi intérieure (113), dans lequel le déflecteur (P) dispose d'une ouverture pouvant être obturée (D).

2. Appareil de cuisson d'aliments selon la revendication 1, **caractérisé en ce que** la tôle de rebondissement (P) est appliquée vers ses bords en direction de la paroi intérieure (113).

3. Appareil de cuisson d'aliments selon la revendication 2, **caractérisé en ce que** l'ouverture (D) peut être obturée par une tôle coulissante actionnable par un utilisateur.

4. Appareil de cuisson d'aliments selon l'une des revendications 1 à 3, **caractérisé en ce que** l'espace intérieur (102) est entouré sur au moins trois côtés par une double paroi latérale (105, 105.1, 105.2) et, en direction de la tôle de rebondissement (P) et de la source de chaleur (112), par un élément de répartition de chaleur.

5. Appareil de cuisson d'aliments selon l'une des revendications 1 à 4, **caractérisé en ce que** la paroi intérieure (113) tournée vers la source de chaleur (112) fait partie d'une double paroi séparant l'espace intérieur (102) de la source de chaleur (112) et la tôle de rebondissement (P) est prévue entre la paroi extérieure (114) de cette double paroi et la source de chaleur (112) et à distance de la paroi extérieure (114).

6. Appareil de cuisson d'aliments selon l'une des revendications 1 à 5, **caractérisé en ce que** l'au moins un orifice d'entrée d'air (119, 119.1) est une ouverture dans la paroi extérieure (114) d'une double paroi.

7. Appareil de cuisson d'aliments selon la revendication 6, **caractérisé en ce que** l'au moins un orifice d'entrée d'air (119, 119.1) est ménagé dans la paroi extérieure (114) tournée vers la tôle de rebondissement (P).

8. Appareil de cuisson d'aliments selon la revendication 7, **caractérisé en ce que** l'orifice d'entrée d'air (119, 119.1) est aligné avec la zone de bord de l'espace intérieur (102).

9. Appareil de cuisson d'aliments selon l'une des revendications 1 à 8, **caractérisé en ce que** le four radiant (101) entoure au moins partiellement la source de chaleur (112) dans la direction radiale avec un prolongement (110).

10. Appareil de cuisson d'aliments selon l'une des revendications 1 à 9, **caractérisé en ce que** l'orifice d'entrée d'air (119, 119.1) est disposé dans la zone inférieure et l'orifice de sortie d'air (121, 121.1) est disposé dans la zone supérieure du four radiant (101).

11. Appareil de cuisson d'aliments selon l'une des revendications 1 à 10, **caractérisé en ce que** la surface de l'orifice d'entrée d'air (119, 119.1) ou, si plusieurs orifices d'entrée d'air (119, 119.1) sont prévus, la somme de ces surfaces est égale ou supérieure à la surface de l'orifice de sortie d'air (121, 121.1) ou, si plusieurs orifices de sortie d'air (121, 121.1) sont prévus, égale à la somme de ces surfaces.
